# EUROPÄISCHE PATENTSCHRIFT

(11) **EP 3 974 507 B1**
(45) Veröffentlichungstag und Bekanntmachung des Hinweises auf die Patenterteilung: **10.04.2024**
(21) Anmeldenummer: 21188531.4
(22) Anmeldetag: 29.07.2021
(51) Int. Cl.: C11D 1/83, C11D 1/72, C11D 1/29, C11D 3/37, C11D 11/00, C11D 17/04

(54) **KONZENTRIERTE FLIESSFÄHIGE WASCHMITTELZUBEREITUNG MIT VERBESSERTEN EIGENSCHAFTEN**
CONCENTRATED FLOWABLE DETERGENT COMPOSITION WITH IMPROVED PROPERTIES
PRÉPARATION DE DÉTERGENT COULANTE ET CONCENTRÉE PRÉSENTANT DES PROPRIÉTÉS AMÉLIORÉES

(30) Priorität: 25.09.2020 DE 102020212093
(43) Veröffentlichungstag der Anmeldung: 30.03.2022
(73) Patentinhaber: Henkel AG & Co. KGaA, 40589 Düsseldorf (DE)
(72) Erfinder: Vockenroth, Inga Kerstin, 40227 Düsseldorf (DE); Busch, Barbara, 41468 Neuss (DE)

(56) Entgegenhaltungen:
- EP-A1- 3 617 297
- WO-A1-2015/091009
- WO-A1-2019/010368
- US-A1- 2016 340 611
- US-A1- 2018 340 136

## Beschreibung

Die vorliegende Erfindung betrifft eine Tensid- und Polymer-basierte hochkonzentrierte Waschmittelzubereitung. Weiterhin betrifft die Anmeldung Waschmittelportionseinheiten, welche diese Waschmittelzubereitung umfassen und ein Verfahren zum Waschen von Textilien unter Verwendung der Waschmittelzubereitung oder der Waschmittelportionseinheit.

An die Konfektions- und Angebotsformen von Wasch- und Reinigungsmittel werden sich kontinuierlich ändernde Anforderungen gestellt. Ein Hauptaugenmerk liegt dabei seit geraumer Zeit auf der bequemen Dosierung von Wasch- und Reinigungsmitteln durch den Verbraucher und der Vereinfachung der zur Durchführung eines Wasch- oder Reinigungsverfahren notwendigen Arbeitsschritte. Eine technische Lösung bieten vorportionierte Wasch- oder Reinigungsmittel, beispielsweise Folienbeutel mit einer oder mehreren Aufnahmekammern für feste oder flüssige Wasch- oder Reinigungsmittel.

Ein für die Herstellung dieser Folienbeutel relevanter Trend, ist die Miniaturisierung dieser Folienbeutel. Hintergrund dieser Entwicklung sind neben einer höheren Verbraucherakzeptanz aufgrund vereinfachter Handhabung insbesondere Nachhaltigkeitsaspekte, beispielsweise in Bezug auf Transportvolumina und -kosten und die Menge der eingesetzten Verpackungsmittel.

Die Aufkonzentration moderner Waschmittel, insbesondere moderner Flüssigwaschmittel, beeinflusst in der Regel deren optische und rheologische Eigenschaften, hat Auswirkungen auf die Lagerstabilität dieser Mittel und kann deren Reinigungsleistung beeinflussen, insbesondere dann, wenn die hohe Konzentration der Aktivstoffe zu Unverträglichkeiten führt.

Das europäische Patent EP 3 146 033 B1 und die internationale Anmeldung WO 2020/064497 A1 beschreiben den Einsatz ethoxyliertem Polyethylenimin in EP3617297 A1 beschreibt Kombinationen aus polyalkoxyliertem Amin, Alkohol-Polyalkoxylat und/oder polyalkoxyliertem Polyalkylenimin zur Verbesserung der Reinigungsleistung von Waschmitteln.

Der Anmeldung lag die Aufgabe zugrunde, optisch ansprechende, konzentrierte fließfähige Waschmittezubereitungen bereitzustellen, welche in einfacher und effizienter Weise herstellbar sind, eine gute Lagerfähigkeit aufweisen und sich insbesondere durch gute Reinigungsergebnisse auszeichnen. Insbesondere sollte sich die Waschmittelzubereitung in wasserlöslichen Portionsbeuteln konfektionieren lassen und zu einem überwiegenden Teil auf Inhaltsstoffen basieren, welche wenigstens anteilsweise aus nachwachsenden Rohstoffen herstellbar sind.

Ein erster Anmeldungsgegenstand ist eine fließfähige Waschmittelzubereitung gemäß Anspruch 1 , enthaltend, bezogen auf ihr Gesamtgewicht,
a) 1 bis 7 Gew.-% Alkohol-Polyalkoxylat mit einem gewichtsmittleren Molekulargewicht M_{w} im Bereich von 600 g/mol bis 10000 g/mol ist, das erhältlich ist durch Umsetzung von Di- oder Triolen mit primären und/oder sekundären OH-Gruppen, die ein Molekulargewicht M_{w} im Bereich von 60 g/mol bis 200 g/mol aufweisen, mit Alkylenoxiden, wobei das Alkohol-Polyalkoxylat eine Formel wie in Anspruch 1 definiert hat;
b) 1 bis 7 Gew.-% polyalkoxyliertes Polyalkylenimin, das erhältlich ist durch Umsetzung von Polyalkyleniminen mit Alkylenoxiden;
c) 5 bis 15 Gew.-% Alkylethersulfat;
d) weniger als 20 Gew.-% Wasser;
wobei das Gewichtsverhältnis von Alkohol-Polyalkoxylat zu polyalkoxyliertem Polyalkylenimin 2:1 bis 2:3 beträgt und wobei die Waschmittelzubereitung bezogen auf ihr Gesamtgewicht weniger als 2 Gew.% Alkylbenzolsulfonate enthält.

Die Waschmittelzubereitung ist unter Standardbedingungen (20°C, 1013 mbar) fließfähig.

Die Waschmittelzubereitung enthält als ersten wesentlichen Bestandteil ein Alkohol-Polyalkoxylat in einem Gewichtsanteil von 1 bis 7 Gew.-%. Aufgrund ihrer Wascheigenschaften besonders bevorzugte Waschmittelzubereitungen enthalten, bezogen auf ihr Gesamtgewicht, 1,5 bis 5 Gew.-%, vorzugsweise 2 bis 3 Gew.-% Alkohol-Polyalkoxylat.

Bevorzugte Alkohol-Polyalkoxylate weisen ein gewichtsmittleres Molekulargewicht M_{w} im Bereich von 1300 g/mol bis 6000 g/mol, insbesondere von 1400 g/mol bis 4500 g/mol auf. Zu ihrer Herstellung kann man in bekannter Wiese von einem Diol mit einem Molekulargewicht vorzugsweise im Bereich von 70 g/mol bis 150 g/mol ausgehen, das insbesondere unter alkalischen Bedingungen mit einem Alkylenoxid, insbesondere ausgewählt aus der Gruppe bestehend aus Ethylenoxid, Propylenoxid, Butylenoxid und Mischungen daraus, umgesetzt wird, insbesondere mit einer Mischung enthaltend Propylenoxid und vorzugsweise Ethylenoxid, besonders bevorzugt mit Propylenoxid. Bei den so erhältlichen polyalkoxylierten Diolen kann es sich um Block- oder Random-Strukturen handeln. In bevorzugten Ausführungsform der vorliegenden Erfindung ist das Diol Ethylenglykol, 1,2-Propandiol, Trimethylolpropan, Butandiol, 1,1,1-Tris(hydroxymethyl)ethan, oder eine Mischung aus mindestens zweien von diesen.

Die in der Erfindung eingesetzten Alkohol-Polyalkoxylate genügen der allgemeinen Formel (I)
in der R für eine lineare, gegebenenfalls verzweigte oder gegebenenfalls cyclische Alkylgruppe mit 1 bis 12 C-Atomen steht
R` und R" unabhängig voneinander für H, CH₃ oder CH₂CH₃ stehen,
n, n' und n" unabhängig voneinander für Zahlen von 0 bis 30, vorzugsweise von 0 bis 10 und insbesondere 0 bis 5 stehen, und
m, m` und m" unabhängig voneinander für Zahlen von 0 bis 30, vorzugsweise von 5 bis 20 und insbesondere von 12 bis 16 stehen,
mit der Maßgabe, dass die Summe n + n` + n" + m + m' + m" mindestens 14 ist, vorzugsweise im Bereich von 18 bis 100 und insbesondere im Bereich von 20 bis 70 liegt.

Als zweiten wesentlichen Bestandteil enthält die Waschmittelzubereitung 1 bis 7 Gew.-% polyalkoxyliertes Polyalkylenimin. Aufgrund ihrer Reinigungsleistung besonders bevorzugte Waschmittelzubereitungen enthalten, bezogen auf ihr Gesamtgewicht, 1 bis 4 Gew.-%, vorzugsweise 2 bis 3 Gew.-% polyalkoxyliertes Polyalkylenimin.

Bei dem polyalkoxylierten Polyalkylenimin handelt es sich um ein Polymer mit einem Polyalkylenimin-Rückgrat, das an den N-Atomen Polyalkoxygruppen trägt. Es weist vorzugsweise ein gewichtsmittleres Molekulargewicht Mw im Bereich von 5000 g/mol bis 60000 g/mol, insbesondere von 10000 g/mol bis 22500 g/mol auf. Das Polyalkylenimin weist an den Enden primäre Aminofunktionen und im Inneren vorzugsweise sowohl sekundäre als auch tertiäre Aminofunktionen auf; gegebenenfalls kann es im Inneren auch lediglich sekundäre Aminofunktionen aufweisen, so dass sich nicht ein verzweigtkettiges, sondern ein lineares Polyalkylenimin ergibt. Das Verhältnis von primären zu sekundären Aminogruppen im Polyalkylenimin liegt vorzugsweise im Bereich von 1:0,5 bis 1:1,5, insbesondere im Bereich von 1:0,7 bis 1:1. Das Verhältnis von primären zu tertiären Aminogruppen im Polyalkylenimin liegt vorzugsweise im Bereich von 1:0,2 bis 1:1, insbesondere im Bereich von 1:0,5 bis 1:0,8. Vorzugsweise weist das Polyalkylenimin ein gewichtsmittleres Molekulargewicht im Bereich von 500 g/mol bis 50000 g/mol, insbesondere von 550 g/mol bis 2000 g/mol auf. Die N-Atome im Polyalkylenimin sind vorzugsweise durch Alkylengruppen mit 2 bis 12 C-Atomen, insbesondere 2 bis 6 C-Atomen, voneinander getrennt, wobei nicht sämtliche Alkylengruppen die gleiche C-Atomanzahl aufweisen müssen. Besonders bevorzugt sind Ethylengruppen, 1,2-Propylengruppen, 1,3-Propylengruppen, und deren Mischungen. Die primären Aminofunktionen im Polyalkylenimin können 1 oder 2 Polyalkoxygruppen und die sekundären Aminofunktionen 1 Polyalkoxygruppe tragen, wobei nicht jede Aminofunktion alkoxygruppensubstituiert sein muss. Die durchschnittliche Anzahl von Alkoxygruppen pro primärer und sekundärer Aminofunktion im polyalkoxylierten Polyalkyenimin beträgt vorzugsweise 5 bis 100, insbesondere 10 bis 50. Bei den Alkoxygruppen im polyalkoxylierten Polyalkylenimin handelt es sich vorzugsweise um Ethoxy-, Propoxy- oder Butoxygruppen oder Mischungen aus diesen. Besonders bevorzugt sind polyethoxylierte Polyethylenimine. Die polyalkoxylierten Polyalkylenimine sind durch Umsetzung der Polyalkylenimine mit den Alkoxygruppen entsprechenden Epoxiden zugänglich. Gewünschtenfalls kann die endständige OH-Funktion zumindest einiger der Polyalkoxysubstituenten durch eine Alkylether-Funktion mit 1 bis 10, insbesondere 1 bis 3 C-Atomen, ersetzt sein.

Für die Reinigungsleistung der Waschmittelzubereitungen hat es sich als vorteilhaft erwiesen, wenn das Gewichtsverhältnis von Alkohol-Polyalkoxylat zu polyalkoxyliertem Polyalkylenimin 3:2 bis 2:3, vorzugsweise 4:3 bis 3:4 beträgt.

Die Waschmittelzubereitung enthält Tensid. Zur Gruppe der Tenside werden die nichtionischen, die anionischen, die kationischen und die amphoteren Tenside gezählt. Die erfindungsgemäßen Zusammensetzungen enthalten nichtionisches Tensid sowie vorzugsweise eines oder mehrere der genannten Tenside. Besonders bevorzugte Zusammensetzungen enthalten nichtionisches und anionisches Tensid.

Der Gesamttensidgehalt der Waschmittelzusammensetzung beträgt vorzugsweise 30 bis 60 Gew.-%, besonders bevorzugt 40 bis 50 Gew.-%.

Die Waschmittelzubereitung enthält als einen optionalen Bestandteil nichtionisches Tensid, dessen Gewichtsanteil am Gesamtgewicht der Waschmittelzubereitung 10 bis 30 Gew.-%, vorzugsweise 12 bis 28 Gew.-% und insbesondere 15 bis 25 Gew.-% beträgt.

Bevorzugte nichtionische Tenside werden aus der Gruppe der Alkylethoxylate, insbesondere aus der Gruppe der ethoxylierten primären C₈₋₁₈-Alkohole, vorzugsweise der ethoxylierten primären C₈₋₁₈-Alkohole mit einem Alkoxylierungsgrad ≥ 4, besonders bevorzugt der C₁₂₋₁₄-Alkohole mit 4 EO oder 7 EO, der C₉₋₁₁-Alkohole mit 7 EO, der C₁₃₋₁₅-Alkohole mit 5 EO, 7 EO oder 8 EO, der C₁₃₋₁₅-Oxoalkohole mit 7 EO, der C₁₂₋₁₈-Alkohole mit 5 EO oder 7 EO, insbesondere der C₁₂₋₁₈-Fettalkohole mit 7 EO oder der C₁₃₋₁₅-Oxoalkohole mit 7 EO ausgewählt.

Das anionische Tensid ist bevorzugt ausgewählt aus der Gruppe umfassend C₉-C₁₃-Alkylbenzolsulfonaten, Olefinsulfonaten, C₁₂-C₁₈-Alkansulfonaten, Estersulfonaten, Alk(en)ylsulfaten, Fettalkohohlethersulfaten und Mischungen daraus. Zusammensetzungen, die als anionisches Tensid C₉-C₁₃-Alkylbenzolsulfonate und Fettalkoholethersulfate umfassen, weisen besonders gute, dispergierende Eigenschaften auf. Als Tenside vom Sulfonat-Typ kommen dabei vorzugsweise C₉-C₁₃-Alkylbenzolsulfonate, Olefinsulfonate, das heißt Gemische aus Alken- und Hydroxyalkansulfonaten sowie Disulfonaten, wie man sie beispielsweise aus C₁₂-C₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch C₁₂-C₁₈-Alkansulfonate und die Ester von α-Sulfofettsäuren (Estersulfonate), zum Beispiel die α-sulfonierten Methylester der hydrierten Kokos-, Palmkern- oder Talgfettsäuren.

Auch Fettalkoholethersulfate, wie die Schwefelsäuremonoester der mit 1 bis 6 Mol Ethylenoxid ethoxylierten geradkettigen oder verzweigten C₇-C₂₁-Alkohole, wie 2-Methyl-verzweigte C9-11-Alkohole mit im Durchschnitt 3,5 Mol Ethylenoxid (EO) oder C12-18-Fettalkohole mit 1 bis 4 EO, sind geeignet. Bevorzugt sind Alkylethersulfate mit der Formel (II)

R¹-O-(AO)ₙ-SO₃⁻ X⁺ (II)

In dieser Formel (I-1) steht R¹ für einen linearen oder verzweigten, substituierten oder unsubstituierten Alkylrest, vorzugsweise für einen linearen, unsubstituierten Alkylrest, besonders bevorzugt für einen Fettalkoholrest. Bevorzugte Reste R¹ der Formel (I-1) sind ausgewählt aus Decyl-, Undecyl-, Dodecyl-, Tridecyl-, Tetradecyl, Pentadecyl-, Hexadecyl-, Heptadecyl-, Octadecyl-, Nonadecyl-, Eicosylresten und deren Mischungen, wobei die Vertreter mit gerader Anzahl an C-Atomen bevorzugt sind. Besonders bevorzugte Reste R¹ der Formel (I-1) sind abgeleitet von Fettalkoholen mit 12 bis 18 C-Atomen, beispielsweise von Kokosfettalkohol, Talgfettalkohol, Lauryl-, Myristyl-, Cetyl- oder Stearylalkohol oder von Oxoalkoholen mit 10 bis 20 C-Atomen.

AO steht in Formel (II) für eine Ethylenoxid- (EO) oder Propylenoxid- (PO) Gruppierung, vorzugsweise für eine Ethylenoxidgruppierung. Der Index n der Formel (II) ist eine ganze Zahl von 1 bis 50, vorzugsweise von 1 bis 20 und insbesondere von 2 bis 10. Ganz besonders bevorzugt ist n 2, 3, 4, 5, 6, 7 oder 8. X ist ein einwertiges Kation oder den n-ten Teil eines n-wertigen Kations, bevorzugt sind dabei die Alkalimetallionen und darunter Na⁺ oder K⁺ und die Amine, wobei Na⁺ sowie primäre und sekundäre Amine, insbesondere Monoethanolamin äußerst bevorzugt ist. Weitere Kationen X⁺ können ausgewählt sein aus NH₄⁺, ½ Zn²⁺,½ Mg²⁺,½ Ca²⁺,½ Mn²⁺, und deren Mischungen.

Besonders bevorzugte Zusammensetzungen enthalten ein Alkylethersulfat ausgewählt aus Fettalkoholethersulfaten der Formel (II) mit R¹ = linear C12-18-Alkyl, n = 2, 3, 4, 5, 6, 7 oder 8 und X⁺ = Na⁺ oder HOCH₂CH₂NH₃⁺. Ganz besonders bevorzugte Vertreter sind Na Fettalkoholethersulfate oder Monoethanolamin Fettalkoholsulfate mit 12 bis 18 C-Atomen und 2 EO (R¹ = linear C12-18-Alkyl, n = 2 in Formel II).

Der angegebenen Ethoxylierungsgrad stellt einen statistischen Mittelwert dar, der für ein spezielles Produkt eine ganze oder eine gebrochene Zahl sein kann. Die angegebenen Alkoxylierungsgrade stellen statistische Mittelwerte dar, die für ein spezielles Produkt eine ganze oder eine gebrochene Zahl sein können. Bevorzugte Alkoxylate/Ethoxylate weisen eine eingeengte Homologenverteilung auf (narrow range ethoxylates, NRE).

Bevorzugte Waschmittelzubereitungen enthalten, bezogen auf ihr Gesamtgewicht, 6 bis 13 Gew.-%, vorzugsweise 7 bis 11 Gew.-% Alkylethersulfat.

Neben den zuvor beschriebenen Alkylethersulfaten kann die Waschmittelzubereitung weitere anionische Tenside enthalten. Zur Gruppe dieser weiteren Tenside zählen beispielsweise die C₈₋₁₈-Alkylbenzolsulfonate, insbesondere die C₉-C₁₃-Alkylbenzolsulfonate, Olefinsulfonaten, C₁₂-C₁₈-Alkansulfonaten, Estersulfonaten, Alk(en)ylsulfaten und Mischungen daraus.

Als Alk(en)ylsulfate werden die Alkali- und insbesondere die Natriumsalze der Schwefelsäurehalbester der C₁₂-C₁₈-Fettalkohole, beispielsweise aus Kokosfettalkohol, Talgfettalkohol, Lauryl-, Myristyl-, Cetyl- oder Stearylalkohol oder der C₁₀-C₂₀-Oxoalkohole und diejenigen Halbester sekundärer Alkohole dieser Kettenlängen bevorzugt. Aus waschtechnischem Interesse sind die C₁₂-C₁₆-Alkylsulfate und C₁₂-C₁₅-Alkylsulfate sowie C₁₄-C₁₅-Alkylsulfate bevorzugt. Auch 2,3-Alkylsulfate sind geeignete anionische Tenside.

Als Alk(en)ylsulfate werden bevorzugt die Salze der Schwefelsäurehalbester der Fettalkohole mit 12 bis 18 C-Atomen, beispielsweise aus Kokosfettalkohol, Talgfettalkohol, Lauryl-, Myristyl-, Cetyl- oder Stearylalkohol oder der Oxo-Alkohole mit 10 bis 20 C-Atomen und diejenigen Halbester sekundärer Alkohole dieser Kettenlängen bevorzugt. Aus waschtechnischem Interesse sind die Alkylsulfate mit 12 bis 16 C-Atomen und Alkylsulfate mit 12 bis 15 C-Atomen sowie Alkylsulfate mit 14 und 15 C-Atomen bevorzugt. Auch 2,3-Alkylsulfate sind geeignete anionische Tenside.

Für die Reinigungswirkung der Waschmittelzusammensetzungen hat es sich überraschenderweise als vorteilhaft erwiesen, wenn diese, bezogen auf ihr Gesamtgewicht, weniger als 10 Gew.-%, vorzugsweise weniger als 5 Gew.-% und insbesondere weniger als 2 Gew.-% C₈₋₁₈-Alkylbenzolsulfonate, insbesondere C₉-C₁₃-Alkylbenzolsulfonate enthält. Geringe Gewichtsanteile von Alkylbenzolsulfaten sind daher bevorzugt.

Als für die Stabilität und Reinigungsleistung vorteilhaft hat sich der Einsatz von Fettsäuren erwiesen. Bevorzugte Waschmittelzubereitungen enthalten daher, bezogen auf ihr Gesamtgewicht, 4 bis 12 Gew.-%, vorzugsweise 6 bis 10 Gew.-% Fettsäure. Besonders bevorzugte Fettsäuren sind ausgewählt aus der Gruppe Caprylsäure, Caprinsäure, Laurinsäure, Myristinsäure, Palmitinsäure, Stearinsäure, Ölsäure, Linolsäure und deren Mischungen. Die Fettsäuren werden im Rahmen der Anmeldung der Gruppe der anionischen Tenside zugerechnet.

Der Gewichtsanteil des anionischen Tensids am Gesamtgewicht der Waschmittelzubereitung beträgt vorzugsweise 10 bis 40 Gew.-% und insbesondere 15 bis 30 Gew.-%.

In Bezug auf die rheologischen Eigenschaften der Waschmittelzubereitung, deren Verarbeitbarkeit und Reinigungswirkung hat es sich als vorteilhaft erwiesen, Alkylethersulfat und Fettsäure in einem Gewichtsverhältnis von 2:1 bis 2:1, vorzugsweise von 3:2 bis 2:3. Aus den gleichen Gründen werden nichtionisches Tensid und anionisches Tensid vorzugsweise in einem Gewichtsverhältnis Gewichtsverhältnis oberhalb von 3:2, vorzugsweise oberhalb von 2:1 eingesetzt.

Bevorzugte Waschmittelzubereitungen enthalten, bezogen auf ihr Gesamtgewicht, 15 bis 45 Gew.-%, vorzugsweise 25 bis 45 Gew.-% Lösungsmittel. Bei dem Lösungsmittel kann es sich um Wasser, organische Lösungsmittel oder wässrig-organische Lösungsmittelsysteme handeln. Der Einsatz wässrig-organischer Lösungsmittelsysteme hat sich für die Herstellbarkeit und Lagerfähigkeit als besonders vorteilhaft erwiesen und ist daher bevorzugt.

In einer bevorzugten Ausführungsform enthält die Waschmittelzubereitung, bezogen auf ihr Gesamtgewicht, 15 bis 42 Gew.-%, vorzugsweise 20 bis 40 Gew.-% und insbesondere 25 bis 38 Gew.-% organisches Lösungsmittel organisches Lösungsmittel.

Bevorzugte organische Lösungsmittel sind ausgewählt aus der Gruppe Ethanol, n-Propanol, i-Propanol, Butanolen, Glykol, Propandiol, Butandiol, Methylpropandiol, Glycerin, Diglykol, Propyldiglycol, Butyldiglykol, Hexylenglycol, Ethylenglykolmethylether, Ethylenglykolethylether, Ethylenglykolpropylether, Ethylenglykolmono-n-butylether, Diethylenglykolmethylether, Diethylenglykolethylether, Propylenglykolmethylether, Propylenglykolethylether, Propylenglykolpropylether, Dipropylenglykolmonomethylether, Dipropy-lenglykolmonoethylether, Methoxytriglykol, Ethoxytriglykol, Butoxytriglykol, 1-Butoxyethoxy-2-propanol, 3-Methyl-3-methoxybutanol, Propylen-glykol-t-butylether, Di-n-octylether sowie deren Mischungen, vorzugsweise aus der Gruppe Propandiol, Glycerin, Ethanol und deren Mischungen.

Der Wassergehalt bevorzugter Waschmittelzubereitungen beträgt, bezogen auf ihr Gesamtgewicht, weniger als 15 Gew.-%, vorzugsweise weniger als 10 Gew.-%.

Phosphonat ist ein weiterer optionaler Bestandteil der Waschmittelzubereitungen. Der Gewichtsanteil des Phosphonats am Gesamtgewicht der Waschmittelzubereitung beträgt vorzugsweisev0,1 bis 3 Gew.-% und insbesondere 0,2 bis 1 Gew.-%.

Als Phosphonat-Verbindung wird vorzugsweise ein Hydroxyalkan- und/oder Aminoalkanphosphonat eingesetzt. Unter den Hydroxyalkanphosphonaten ist das 1-Hydroxyethan-1,1-diphosphonat (HEDP) von besonderer Bedeutung. Als Aminoalkanphosphonate kommen vorzugsweise Ethylendiamintetramethylenphosphonat (EDTMP), Diethylentriaminpentamethylenphosphonat (DTPMP) sowie deren höhere Homologe in Frage. Ganz besonders bevorzugt ist der Einsatz von Ethylendiamintetramethylenphosphonat (EDTMP) und Diethylentriaminpentamethylenphosphonat (DTPMP) ausgewählt ist.

Bevorzugte Waschmittelzubereitungen enthalten ein ethoxyliertes Polyethylenimin. Bevorzugte ethoxylierte Polyethylenimine sind nichtionisch, weisen also keine quaternären Stickstoffatome oder andere ionische Gruppen auf als jene, welche durch eine pH-Wert beeinflusste Protonierung der Stickstoffatome entstehen. Vorzugsweise umfasst das ethoxylierte Polyethylenimin ein Polyethylenimin-Grundgerüst, welches durch Ethoxylierung modifiziert wurde, wobei das ethoxylierte Polyethylenimin ein gewichtsmittleres Molekulargewicht M_{w} im Bereich von 300 g/mol bis 10000 g/mol aufweist.

Bevorzugte Waschmittelzubereitungen enthalten als weitere fakultativen Bestandteil 2 bis 8 Gew.-%, vorzugsweise 3 bis 6 Gew.-% Enzymzubereitung.

Eine Enzymzubereitung umfasst neben dem eigentlichen Enzymprotein weitere Bestandteile wie Enzymstabilisatoren, Trägermaterialien oder Füllstoffe. Das Enzym-Protein bildet dabei üblicherweise nur einen Bruchteil des Gesamtgewichts der Enzymzubereitung. Bevorzugt eingesetzte Enzymzubereitungen enthalten zwischen 0,1 und 40 Gew.-%, bevorzugt zwischen 0,2 und 30 Gew.-%, stärker bevorzugt zwischen 0,4 und 20 Gew.-% und am stärksten bevorzugt zwischen 0,8 und 10 Gew. % des Enzymproteins. In solchen Zusammensetzungen kann ein Enzymstabilisator in einer Menge von 0,05 bis 35 Gew.-%, bevorzugt von 0,05 bis 10 Gew.-%, bezogen auf das Gesamtgewicht in der Enzymzusammensetzung, enthalten sein.

Die Proteinkonzentration kann mit Hilfe bekannter Methoden, zum Beispiel dem BCA-Verfahren (Bicinchoninsäure; 2,2'-Bichinolyl-4,4'-dicarbonsäure) oder dem Biuret-Verfahren bestimmt werden. Die Bestimmung der Aktivproteinkonzentration erfolgt diesbezüglich über eine Titration der aktiven Zentren unter Verwendung eines geeigneten irreversiblen Inhibitors (für Proteasen beispielsweise Phenylmethylsulfonylfluorid (PMSF)) und Bestimmung der Restaktivität.

Als weiteren bevorzugten fakultativen Bestandteil umfasst eine bevorzugte Waschmittelzusammensetzung 0,2 bis 4 Gew.-%, vorzugsweise 0,5 bis 3 Gew.-% Duftstoffzubereitung.

Neben den eigentlichen Duftstoffen umfasst die Duftstoffzubereitung beispielsweise Lösungsmittel, feste Trägermaterialien oder Stabilisatoren.

Bei einem Duftstoff handelt es sich um eine den Geruchsinn anregende, chemische Substanz. Um den Geruchssinn anregen zu können, sollte die chemische Substanz zumindest teilweise in der Luft verteilbar sein, d.h. der Duftstoff sollte bei 25°C zumindest in geringem Maße flüchtig sein. Ist der Duftstoff nun sehr flüchtig, klingt die Geruchsintensität dann schnell wieder ab. Bei einer geringeren Flüchtigkeit ist der Gerucheindruck jedoch nachhaltiger, d.h. er verschwindet nicht so schnell. In einer Ausführungsform weist der Duftstoff daher einen Schmelzpunkt auf, der im Bereich von -100°C bis 100°C, bevorzugt von -80°C bis 80°C, noch bevorzugter von -20°C bis 50°C, insbesondere von -30°C bis 20°C liegt. In einer weiteren Ausführungsform weist der Duftstoff einen Siedepunkt auf, der im Bereich von 25°C bis 400°C, bevorzugt von 50°C bis 380°C, mehr bevorzugt von 75°C bis 350°C, insbesondere von 100°C bis 330°C liegt.

Insgesamt sollte eine chemische Substanz eine bestimmte Molekülmasse nicht überschreiten, um als Duftstoff zu fungieren, da bei zu hoher Molekülmasse die erforderliche Flüchtigkeit nicht mehr gewährleitstet werden kann. In einer Ausführungsform weist der Duftstoff eine Molekülmasse von 40 bis 700 g/mol, noch bevorzugter von 60 bis 400 g/mol auf.

Der Geruch eines Duftstoffes wird von den meisten Menschen als angenehm empfunden und entspricht häufig dem Geruch nach beispielsweise Blüten, Früchten, Gewürzen, Rinde, Harz, Blättern, Gräsern, Moosen und Wurzeln. So können Duftstoffe auch dazu verwendet werden, um unangenehme Gerüche zu überlagern oder aber auch um einen nicht riechenden Stoff mit einem gewünschten Geruch zu versehen. Als Duftstoffe können einzelne Riechstoffverbindungen, z.B. die synthetischen Produkte vom Typ der Ester, Ether, Aldehyde, Ketone, Alkohole und Kohlenwasserstoffe verwendet werden.

Bevorzugt werden Mischungen verschiedener Duftstoffe verwendet, die gemeinsam eine ansprechende Duftnote erzeugen. Ein derartiges Gemisch an Duftstoffen kann auch als Parfüm oder Parfümöl bezeichnet werden. Solche Parfümöle können auch natürliche Duftstoffgemische enthalten, wie sie aus pflanzlichen Quellen zugänglich sind.

Für die Verlängerung der Duftwirkung hat es sich als vorteilhaft erwiesen, den Duftstoff zu verkapseln. In einer entsprechenden Ausführungsform wird zumindest ein Teil des Duftstoffs in verkapselter Form (Duftstoffkapseln), insbesondere in Mikrokapseln, eingesetzt. Es kann aber auch der gesamte Duftstoff in verkapselter Form eingesetzt werden. Bei den Mikrokapseln kann es sich um wasserlösliche und/oder wasserunlösliche Mikrokapseln handeln. Es können beispielsweise Melamin-Harnstoff-Formaldehyd-Mikrokapseln, Melamin-Formaldehyd-Mikrokapseln, Harnstoff-Formaldehyd-Mikrokapseln oder Stärke-Mikrokapseln eingesetzt werden. "Duftstoffvorläufer" bezieht sich auf Verbindungen, die erst nach chemischer Umwandlung/Spaltung, typischerweise durch Einwirkung von Licht oder anderen Umgebungsbedingungen, wie pH-Wert, Temperatur, etc., den eigentlichen Duftstoff freisetzen. Derartige Verbindungen werden häufig auch als Duftspeicherstoffe oder "Pro-Fragrance" bezeichnet.

Die Zusammensetzung einiger bevorzugter fließfähiger Waschmittelzubereitungen, bei denen das Gewichtsverhältnis von Alkohol-Polyalkoxylat zu polyalkoxyliertem Polyalkylenimin 2:1 bis 2:3, vorzugsweise 3:2 bis 2:3 und insbesondere 4:3 bis 3:4 beträgt, kann den folgenden Tabellen entnommen werden (Angaben in Gew.-% bezogen auf das Gesamtgewicht der Zubereitung sofern nicht anders angegeben).

| | Formel 1 | Formel 2 | Formel 3 | Formel 4 |
|---|---|---|---|---|
| Alkohol-Polyalkoxylat | 1 bis 7 | 1,5 bis 5 | 1,5 bis 5 | 2 bis 3 |
| polyalkoxyliertes Polyalkylenimin ¹⁾ | 2 bis 7 | 2 bis 4 | 2 bis 4 | 2 bis 3 |
| Alkylethersulfat | 5 bis 15 | 5 bis 15 | 6 bis 13 | 7 bis 11 |
| Wasser | <20 | <15 | <15 | <10 |
| Misc | ad 100 | ad 100 | ad 100 | ad 100 |

| | Formel 6 | Formel 7 | Formel 8 | Formel 9 |
|---|---|---|---|---|
| Alkohol-Polyalkoxylat | 1 bis 7 | 1,5 bis 5 | 1,5 bis 5 | 2 bis 3 |
| polyalkoxyliertes Polyalkylenimin ¹⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| Wasser | <20 | <15 | <15 | <10 |
| Misc | ad 100 | ad 100 | ad 100 | ad 100 |

| | Formel 11 | Formel 12 | Formel 13 | Formel 14 |
|---|---|---|---|---|
| Alkohol-Polyalkoxylat | 1 bis 7 | 1,5 bis 5 | 1,5 bis 5 | 2 bis 3 |
| polyalkoxyliertes Polyalkylenimin ¹⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| nichtionisches Tensid | 12 bis 28 | 12 bis 28 | 12 bis 28 | 15 bis 25 |
| Wasser | <20 | <15 | <15 | <10 |
| Misc | ad 100 | ad 100 | ad 100 | ad 100 |

| | Formel 16 | Formel 17 | Formel 18 | Formel 19 |
|---|---|---|---|---|
| Alkohol-Polyalkoxylat | 1 bis 7 | 1,5 bis 5 | 1,5 bis 5 | 2 bis 3 |
| polyalkoxyliertes Polyalkylenimin ¹⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| Alkylethoxylat | 12 bis 28 | 12 bis 28 | 12 bis 28 | 15 bis 25 |
| Wasser | <20 | <15 | <15 | <10 |
| Misc | ad 100 | ad 100 | ad 100 | ad 100 |

| | Formel 21 | Formel 22 | Formel 23 | Formel 24 |
|---|---|---|---|---|
| Alkohol-Polyalkoxylat | 1 bis 7 | 1,5 bis 5 | 1,5 bis 5 | 2 bis 3 |
| polyalkoxyliertes Polyalkylenimin ¹⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| Fettsäure | 4 bis 12 | 4 bis 12 | 4 bis 12 | 6 bis 10 |
| Alkylethoxylat | 12 bis 28 | 12 bis 28 | 12 bis 28 | 15 bis 25 |
| Wasser | <20 | <15 | <15 | <10 |
| Misc | ad 100 | ad 100 | ad 100 | ad 100 |

| | Formel 26 | Formel 27 | Formel 28 | Formel 29 |
|---|---|---|---|---|
| Alkohol-Polyalkoxylat | 1 bis 7 | 1,5 bis 5 | 1,5 bis 5 | 2 bis 3 |
| polyalkoxyliertes Polyalkylenimin ¹⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| Fettsäure | 4 bis 12 | 4 bis 12 | 4 bis 12 | 6 bis 10 |
| Alkylethoxylat | 12 bis 28 | 12 bis 28 | 12 bis 28 | 15 bis 25 |
| Phosphonat | 0,1 bis 3 | 0,1 bis 3 | 0,1 bis 3 | 0,2 bis 1 |
| Wasser | <20 | <15 | <15 | <10 |
| Misc | ad 100 | ad 100 | ad 100 | ad 100 |

| | Formel 31 | Formel 32 | Formel 33 | Formel 34 |
|---|---|---|---|---|
| Alkohol-Polyalkoxylat | 1 bis 7 | 1,5 bis 5 | 1,5 bis 5 | 2 bis 3 |
| polyalkoxyliertes Polyalkylenimin ¹⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| Fettsäure | 4 bis 12 | 4 bis 12 | 4 bis 12 | 6 bis 10 |
| Alkylethoxylat | 12 bis 28 | 12 bis 28 | 12 bis 28 | 15 bis 25 |
| Phosphonat | 0,1 bis 3 | 0,1 bis 3 | 0,1 bis 3 | 0,2 bis 1 |
| organisches Lösungsmittel | 15 bis 42 | 15 bis 42 | 20 bis 40 | 25 bis 38 |
| Wasser | <20 | <15 | <15 | <10 |
| Misc | ad 100 | ad 100 | ad 100 | ad 100 |

| | Formel 36 | Formel 37 | Formel 38 | Formel 39 |
|---|---|---|---|---|
| Alkohol-Polyalkoxylat ²⁾ | 1 bis 7 | 1,5 bis 5 | 1,5 bis 5 | 2 bis 3 |
| polyalkoxyliertes Polyalkylenimin ¹⁾ | 2 bis 7 | 2 bis 4 | 2 bis 4 | 2 bis 3 |
| Alkylethersulfat | 5 bis 15 | 5 bis 15 | 6 bis 13 | 7 bis 11 |
| Wasser | <20 | <15 | <15 | <10 |
| Misc | ad 100 | ad 100 | ad 100 | ad 100 |

| | Formel 41 | Formel 42 | Formel 43 | Formel 44 |
|---|---|---|---|---|
| Alkohol-Polyalkoxylat ²⁾ | 1 bis 7 | 1,5 bis 5 | 1,5 bis 5 | 2 bis 3 |
| polyalkoxyliertes Polyalkylenimin ¹⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| Wasser | <20 | <15 | <15 | <10 |
| Misc | ad 100 | ad 100 | ad 100 | ad 100 |

| | Formel 46 | Formel 47 | Formel 48 | Formel 49 |
|---|---|---|---|---|
| Alkohol-Polyalkoxylat ²⁾ | 1 bis 7 | 1,5 bis 5 | 1,5 bis 5 | 2 bis 3 |
| polyalkoxyliertes Polyalkylenimin ¹⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| nichtionisches Tensid | 12 bis 28 | 12 bis 28 | 12 bis 28 | 15 bis 25 |
| Wasser | <20 | <15 | <15 | <10 |
| Misc | ad 100 | ad 100 | ad 100 | ad 100 |

| | Formel 51 | Formel 52 | Formel 53 | Formel 54 |
|---|---|---|---|---|
| Alkohol-Polyalkoxylat ²⁾ | 1 bis 7 | 1,5 bis 5 | 1,5 bis 5 | 2 bis 3 |
| polyalkoxyliertes Polyalkylenimin ¹⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| Alkylethoxylat | 12 bis 28 | 12 bis 28 | 12 bis 28 | 15 bis 25 |
| Wasser | <20 | <15 | <15 | <10 |
| Misc | ad 100 | ad 100 | ad 100 | ad 100 |

| | Formel 56 | Formel 57 | Formel 58 | Formel 59 |
|---|---|---|---|---|
| Alkohol-Polyalkoxylat ²⁾ | 1 bis 7 | 1,5 bis 5 | 1,5 bis 5 | 2 bis 3 |
| polyalkoxyliertes Polyalkylenimin ¹⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| Fettsäure | 4 bis 12 | 4 bis 12 | 4 bis 12 | 6 bis 10 |
| Alkylethoxylat | 12 bis 28 | 12 bis 28 | 12 bis 28 | 15 bis 25 |
| Wasser | <20 | <15 | <15 | <10 |
| Misc | ad 100 | ad 100 | ad 100 | ad 100 |

| | Formel 61 | Formel 62 | Formel 63 | Formel 64 |
|---|---|---|---|---|
| Alkohol-Polyalkoxylat ²⁾ | 1 bis 7 | 1,5 bis 5 | 1,5 bis 5 | 2 bis 3 |
| polyalkoxyliertes Polyalkylenimin ¹⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| Fettsäure | 4 bis 12 | 4 bis 12 | 4 bis 12 | 6 bis 10 |
| Alkylethoxylat | 12 bis 28 | 12 bis 28 | 12 bis 28 | 15 bis 25 |
| Phosphonat | 0,1 bis 3 | 0,1 bis 3 | 0,1 bis 3 | 0,2 bis 1 |
| Wasser | <20 | <15 | <15 | <10 |
| Misc | ad 100 | ad 100 | ad 100 | ad 100 |

| | Formel 66 | Formel 67 | Formel 68 | Formel 69 |
|---|---|---|---|---|
| Alkohol-Polyalkoxylat ²⁾ | 1 bis 7 | 1,5 bis 5 | 1,5 bis 5 | 2 bis 3 |
| polyalkoxyliertes Polyalkylenimin ¹⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| Fettsäure | 4 bis 12 | 4 bis 12 | 4 bis 12 | 6 bis 10 |
| Alkylethoxylat | 12 bis 28 | 12 bis 28 | 12 bis 28 | 15 bis 25 |
| Phosphonat | 0,1 bis 3 | 0,1 bis 3 | 0,1 bis 3 | 0,2 bis 1 |
| organisches Lösungsmittel | 15 bis 42 | 15 bis 42 | 20 bis 40 | 25 bis 38 |
| Wasser | <20 | <15 | <15 | <10 |
| Misc | ad 100 | ad 100 | ad 100 | ad 100 |

| | Formel 71 | Formel 72 | Formel 73 | Formel 74 |
|---|---|---|---|---|
| Alkohol-Polyalkoxylat ²⁾ | 1 bis 7 | 1,5 bis 5 | 1,5 bis 5 | 2 bis 3 |
| polyalkoxyliertes Polyalkylenimin ³⁾ | 2 bis 7 | 2 bis 4 | 2 bis 4 | 2 bis 3 |
| Alkylethersulfat | 5 bis 15 | 5 bis 15 | 6 bis 13 | 7 bis 11 |
| Wasser | <20 | <15 | <15 | <10 |
| Misc | ad 100 | ad 100 | ad 100 | ad 100 |

| | Formel 76 | Formel 77 | Formel 78 | Formel 79 |
|---|---|---|---|---|
| Alkohol-Polyalkoxylat ²⁾ | 1 bis 7 | 1,5 bis 5 | 1,5 bis 5 | 2 bis 3 |
| polyalkoxyliertes Polyalkylenimin ³⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| Wasser | <20 | <15 | <15 | <10 |
| Misc | ad 100 | ad 100 | ad 100 | ad 100 |

| | Formel 81 | Formel 82 | Formel 83 | Formel 84 |
|---|---|---|---|---|
| Alkohol-Polyalkoxylat ²⁾ | 1 bis 7 | 1,5 bis 5 | 1,5 bis 5 | 2 bis 3 |
| polyalkoxyliertes Polyalkylenimin ³⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| nichtionisches Tensid | 12 bis 28 | 12 bis 28 | 12 bis 28 | 15 bis 25 |
| Wasser | <20 | <15 | <15 | <10 |
| Misc | ad 100 | ad 100 | ad 100 | ad 100 |

| | Formel 86 | Formel 87 | Formel 88 | Formel 89 |
|---|---|---|---|---|
| Alkohol-Polyalkoxylat ²⁾ | 1 bis 7 | 1,5 bis 5 | 1,5 bis 5 | 2 bis 3 |
| polyalkoxyliertes Polyalkylenimin ³⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| Alkylethoxylat | 12 bis 28 | 12 bis 28 | 12 bis 28 | 15 bis 25 |
| Wasser | <20 | <15 | <15 | <10 |
| Misc | ad 100 | ad 100 | ad 100 | ad 100 |

| | Formel 91 | Formel 92 | Formel 93 | Formel 94 |
|---|---|---|---|---|
| Alkohol-Polyalkoxylat ²⁾ | 1 bis 7 | 1,5 bis 5 | 1,5 bis 5 | 2 bis 3 |
| polyalkoxyliertes Polyalkylenimin ³⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| Fettsäure | 4 bis 12 | 4 bis 12 | 4 bis 12 | 6 bis 10 |
| Alkylethoxylat | 12 bis 28 | 12 bis 28 | 12 bis 28 | 15 bis 25 |
| Wasser | <20 | <15 | <15 | <10 |
| Misc | ad 100 | ad 100 | ad 100 | ad 100 |

| | Formel 95 | Formel 96 | Formel 97 | Formel 98 |
|---|---|---|---|---|
| Alkohol-Polyalkoxylat ²⁾ | 1 bis 7 | 1,5 bis 5 | 1,5 bis 5 | 2 bis 3 |
| polyalkoxyliertes Polyalkylenimin ³⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| Fettsäure | 4 bis 12 | 4 bis 12 | 4 bis 12 | 6 bis 10 |
| Alkylethoxylat | 12 bis 28 | 12 bis 28 | 12 bis 28 | 15 bis 25 |
| Phosphonat | 0,1 bis 3 | 0,1 bis 3 | 0,1 bis 3 | 0,2 bis 1 |
| Wasser | <20 | <15 | <15 | <10 |
| Misc | ad 100 | ad 100 | ad 100 | ad 100 |

| | Formel 101 | Formel 102 | Formel 103 | Formel 104 |
|---|---|---|---|---|
| Alkohol-Polyalkoxylat ²⁾ | 1 bis 7 | 1,5 bis 5 | 1,5 bis 5 | 2 bis 3 |
| polyalkoxyliertes Polyalkylenimin ³⁾ | 2 bis 7 | 2 bis 4 | 2 bis 4 | 2 bis 3 |
| Tensid gesamt | 30 bis 60 | 30 bis 60 | 30 bis 60 | 40 bis 45 |
| Alkylethersulfat | 5 bis 15 | 5 bis 15 | 6 bis 13 | 7 bis 11 |
| Fettsäure | 4 bis 12 | 4 bis 12 | 4 bis 12 | 6 bis 10 |
| Alkylethoxylat | 12 bis 28 | 12 bis 28 | 12 bis 28 | 15 bis 25 |
| Phosphonat | 0,1 bis 3 | 0,1 bis 3 | 0,1 bis 3 | 0,2 bis 1 |
| organisches Lösungsmittel | 15 bis 42 | 15 bis 42 | 20 bis 40 | 25 bis 38 |
| Wasser | <20 | <15 | <15 | <10 |
| Misc | ad 100 | ad 100 | ad 100 | ad 100 |

| | | | | |
|---|---|---|---|---|
| ¹⁾ polyalkoxyliertes Polyalkylenimin, das erhältlich ist durch Umsetzung von Polyalkyleniminen mit Alkylenoxiden ²⁾ Alkohol-Polyalkoxylat ausgewählt ist aus Verbindungen der allgemeinen Formel (I) in der R für eine lineare, gegebenenfalls verzweigte oder gegebenenfalls cyclische Alkylgruppe mit 1 bis 12 C-Atomen steht R` und R" unabhängig voneinander für H, CH₃ oder CH₂CH₃ stehen, n, n' und n" unabhängig voneinander für Zahlen von 0 bis 30, vorzugsweise von 0 bis 10 und insbesondere 0 bis 5 stehen, und m, m` und m" unabhängig voneinander für Zahlen von 0 bis 30, vorzugsweise von 5 bis 20 und insbesondere von 12 bis 16 stehen, mit der Maßgabe, dass die Summe n + n` + n" + m + m' + m" mindestens 14 ist, vorzugsweise im Bereich von 18 bis 100 und insbesondere im Bereich von 20 bis 70 liegt. ³⁾ polyethoxyliertes Polyethylenimin, das erhältlich ist durch Umsetzung von Polyethyleniminen mit Ethylenoxid | | | | |

Die zuvor beschriebenen Stoffsysteme eignen sich nicht allein zur Sicherstellung einer einfachen Herstellbarkeit, guten Lagerfähigkeit und Reinigungsleistung, sondern ermöglichen zudem die Verwirklichung einer für den Verbraucher attraktiven Produktoptik. Als optisch attraktiv werden dabei beispielsweise solche Waschmittelzubereitungen wahrgenommen, die transparent sind und folglich eine geringe Trübung aufweisen. Bevorzugte Waschmittelzubereitungen weisen daher eine Trübung (HACH Turbidimeter 2100Q, 20°C, 10 ml Küvette) unterhalb 100 NTU, vorzugsweise unterhalb 50 NTU und insbesondere unterhalb 20 NTU auf. Bei einem NTU-Wert (bei 20°C) von 60 oder mehr weisen Formkörper mit dem bloßen Auge erkennbar im Sinne der Erfindung eine wahrnehmbare Trübung auf.

Eine weitere Gruppe als optisch attraktiv wahrgenommener Waschmittelzubereitungen, bilden die Zubereitungen mit einer trüb-weißen Optik. Die Trübung (HACH Turbidimeter 2100Q, 20°C, 10 ml Küvette) entsprechender bevorzugter Waschmittelzubereitungen liegt oberhalb 100 NTU und insbesondere oberhalb 400 NTU. Entsprechende Zusammensetzungen weisen vorzugsweise ein Trübungsmittel aus der Gruppe der Styrol-Acrylat Copolymere (INCI: Stryol/Acrylates-Copolymer) und der anorganischen Salze, insbesondere aus der Gruppe der anorganischen Salze auf.

Die Nephelometric Turbidity Unit (Nephelometrischer Trübungswert; NTU) wird häufig als Messwert für Transparenz herangezogen. Sie ist eine z.B. in der Wasseraufbereitung verwendete Einheit für Trübungsmessungen z.B. in Flüssigkeiten. Sie ist die Einheit einer mit einem kalibrierten Nephelometer gemessenen Trübung. Hohe NTU-Werte werden für getrübte Zusammensetzungen gemessen, wogegen niedrige Werte für klare Zusammensetzungen bestimmt werden.

Der Einsatz des Turbidimeters vom Typ HACH Turbidimeter 2100Q der Fa. Hach Company, Loveland, Colorado (USA) erfolgt dabei unter Verwendung der Kalibriersubstanzen StablCal Solution HACH (20 NTU), StablCal Solution HACH (100 NTU) und StablCal Solution HACH (800 NTU), alle können ebenfalls von der Firma Hach Company bestellt werden. Die Messung wird in einer 10 ml Messküvette mit Kappe mit der zu untersuchenden Zusammensetzung befüllt und die Messung bei 20 °C durchgeführt.

Die optischen Vorteile der konzentrierten Waschmittelzubereitungen kommen insbesondere in Verpackungsmitteln zur Geltung, die ihrerseits transparent sind und einen direkten Blick auf die Waschmittelzusammensetzung ermöglichen. Neben transparenten Kunststoffflaschen werden zur Konfektionierung und Verpackung daher insbesondere transparente Beutel, insbesondere wasserlösliche transparente Beutel bevorzugt.

Ein weiterer bevorzugter Gegenstand dieser Anmeldung ist daher eine Waschmittelportionseinheit umfassend
i) eine erfindungsgemäße Waschmittelzubereitung
ii) einen wasserlöslichen Film, welcher die Waschmittelzubereitung vollständig umschließt.

Der wasserlösliche Film, in welche die Waschmittelzubereitung verpackt ist, kann ein oder mehrere strukturell verschiedene wasserlösliche(s) Polymer(e) umfassen. Als wasserlösliche(s) Polymer(e) eignen sich insbesondere Polymere aus der Gruppe (gegebenenfalls acetalisierter) Polyvinylalkohole (PVAL) sowie deren Copolymere.

Wasserlösliche Filme basieren bevorzugt auf einem Polyvinylalkohol oder einem Polyvinylalkoholcopolymer, dessen Molekulargewicht im Bereich von 10.000 bis 1.000.000 gmol⁻¹, vorzugsweise von 20.000 bis 500.000 gmol⁻¹, besonders bevorzugt von 30.000 bis 100.000 gmol⁻¹ und insbesondere von 40.000 bis 80.000 gmol⁻¹ liegt.

Die Herstellung der Polyvinylalkohol und Polyvinylalkoholcopolymere schließt in der Regel die Hydrolyse intermediären Polyvinylacetats ein. Bevorzugte Polyvinylalkohole und Polyvinylalkoholcopolymere weisen einen Hydrolysegrad 70 bis 100 Mol-%, vorzugsweise 80 bis 90 Mol-%, besonders bevorzugt 81 bis 89 Mol-% und insbesondere 82 bis 88 Mol-% auf.

Bevorzugte Polyvinylalkoholcopolymere umfassen neben Vinylalkohol eine ethylenisch ungesättigte Carbonsäure, deren Salz oder deren Ester. Besonders bevorzugt enthalten solche Polyvinylalkoholcopolymere neben Vinylalkohol Sulfonsäuren wie die 2-Acrylamido-2-methyl-1-propansulfonsäure (AMPS), Acrylsäure, Methacrylsäure, Acrylsäureester, Methacrylsäureester oder Mischungen daraus; unter den Estern sind C₁₋₄-Alkylester oder - Hydroxyalkylester bevorzugt. Als weitere Monomere kommen ethylenisch ungesättigte Dicarbonsäuren, beispielsweise Itaconsäure, Maleinsäure, Fumarsäure und Mischungen daraus in Betracht.

Geeignete wasserlösliche Filme zum Einsatz werden u.a. von der Firma MonoSol LLC beispielsweise unter der Bezeichnung M8630, M8720, M8310, C8400 oder M8900 vertrieben. Geeignet sind beispielsweise auch Filme mit der Bezeichnung Solublon^{®} PT, Solublon^{®} GA, Solublon^{®} KC oder Solublon^{®} KL von der Aicello Chemical Europe GmbH oder die Folien VF-HP von Kuraray.

Die wasserlöslichen Filme können als weitere Inhaltsstoffe zusätzliche Wirk- oder Füllstoffe aber auch Weichmacher und/oder Lösungsmittel, insbesondere Wasser, enthalten.

Zur Gruppe der weiteren Wirkstoffe zählen dabei beispielsweise Materialien, welche die von dem Folienmaterial umschlossenen Inhaltsstoffe der Zubereitung vor Zersetzung oder Desaktivierung durch Lichteinstrahlung schützen. Als besonders geeignet haben sich hier Antioxidantien, UV-Absorber und Fluoreszensfarbstoffe erwiesen.

Als Weichmacher können beispielsweise Glycerin, Ethylenglycol, Diethylenglycol, Propandiol, 2-Methyl-1,3-propandiol, Sorbit oder deren Gemische eingesetzt werden.

Zur Verminderung ihrer Reibungskoeffizienten kann die Oberfläche des wasserlöslichen Films der Waschmittelportionseinheit optional mit feinem Pulver abgepudert werden. Natriumaluminosilicat, Siliciumdioxid, Talk und Amylose sind Beispiele für geeignete Pudermittel.

Bevorzugte wasserlösliche Filme eignen sich zur Verarbeitung in einer Tiefziehapparatur.

Das Volumen der Waschmittelportionseinheit beträgt vorzugsweise von 12 bis 22 ml, insbesondere von 12 bis 18 ml.

Waschmittelportionseinheit nach einem der vorherigen Punkte, wobei die Waschmittelportionseinheit eine bis vier Aufnahmekammern, vorzugsweise drei oder vier Aufnahmekammern aufweist. Bei Waschmittelportionseinheiten mit zwei oder mehr Aufnahmekammern ist vorzugsweise mindestens eine der Aufnahmekammern, vorzugsweise die Mehrzahl der Aufnahmekammern transparent.

Ein weiterer Anmeldungsgegenstand ist ein Verfahren zur Textilreinigung, bei welchem eine zuvor beschriebenen Waschmittelzubereitung oder Waschmittelportionseinheit in die Waschflotte einer Textilwaschmaschine eingebracht wird.

In bevorzugten Verfahrensvarianten wird die Waschmittelzubereitung oder die Waschmittelportionseinheit direkt in die Trommel oder in die Einspülschublade der Textilwaschmaschine dosiert.

Das maschinelle Textilwaschverfahren erfolgt vorzugsweise bei Temperaturen von 20°C bis 60°C, bevorzugt von 30°C bis 45°.

### Beispiele

Textile Flächengebilde wurden mit standardisierten Verschmutzungen versehen und nachfolgend bei 40°C in Waschflotten gewaschen, welche 1g/l eines Waschmittels V1 bis V3 oder E1 enthielten. Nach der Wäsche wurden die Textilien getrocknet. Die Helligkeitswerte der gereinigten Textilien wurden bestimmt. Die angegebenen Werte ergaben sich als Mittelwerte aus fünf Waschversuchen.

**Tabelle 1: Waschmittelzusammensetzung (Gew.-%)**

| | **V1** | **V2** | **V3** | **E1** |
|---|---|---|---|---|
| 1,2-Propandiol | 6,0 | 6,0 | 6,0 | 6,0 |
| Glycerol | 25 | 20 | 20 | 20 |
| Ethanol | 3,2 | 3,2 | 3,2 | 3,2 |
| Wasser | 8,0 | 8,0 | 8,0 | 8,0 |
| Monoethanolamin | 3,5 | 3,5 | 3,5 | 3,5 |
| Na-Laurylethersulfat (2EO) | 9,0 | 9,0 | 9,0 | 9,0 |
| Fettsäure | 9,0 | 9,0 | 9,0 | 9,0 |
| C12-18 Fettalkoholethoxylat (7EO) | 24 | 24 | 24 | 24 |
| Alkohol-Polyalkoxylat | -- | -- | 5,0 | 2,5 |
| polyalkoxyliertes Polyalkylenimin | -- | 5,0 | -- | 2,5 |
| DTPMP-Na Salz | 0,5 | 0,5 | 0,5 | 0,5 |
| optischer Aufheller | 0,5 | 0,5 | 0,5 | 0,5 |
| Parfüm | 1,0 | 1,0 | 1,0 | 1,0 |
| Enzymzubereitung | 3,5 | 3,5 | 3,5 | 3,5 |
| Misc | ad 100 | ad 100 | ad 100 | ad 100 |

**Tabelle 2: Helligkeitswertunterschiede (Y-Werte)**

| Fleck | Textil | V1 | V2 | V3 | E1 |
|---|---|---|---|---|---|
| Lippenstift | Baumwolle | 60,8 | 60,0 | 62,1 | 63,0 |
| Senf | Baumwolle | 74,4 | 75,0 | 74,0 | 75,5 |

## Patentansprüche

1. Fließfähige Waschmittelzubereitung, enthaltend, bezogen auf ihr Gesamtgewicht,
a) 1 bis 7 Gew.-% Alkohol-Polyalkoxylat mit einem gewichtsmittleren Molekulargewicht M_{w} im Bereich von 600 g/mol bis 10000 g/mol ist, das erhältlich ist durch Umsetzung von Diolen mit primären und/oder sekundären OH-Gruppen, die ein Molekulargewicht M_{w} im Bereich von 60 g/mol bis 200 g/mol aufweisen, mit Alkylenoxiden, wobei das Alkohol-Polyalkoxylat ausgewählt ist aus Verbindungen der allgemeinen Formel (I)
in der R für eine lineare, gegebenenfalls verzweigte oder gegebenenfalls cyclische Alkylgruppe mit 1 bis 12 C-Atomen steht,
R` und R" unabhängig voneinander für H, CH₃ oder CH₂CH₃ stehen,
n und n' unabhängig voneinander für Zahlen von 0 bis 30, vorzugsweise von 0 bis 10 und insbesondere 0 bis 5 stehen, und
m und m` unabhängig voneinander für Zahlen von 0 bis 30, vorzugsweise von 5 bis 20 und insbesondere von 12 bis 16 stehen,
mit der Maßgabe, dass die Summe n + n' + m + m` mindestens 14 ist, vorzugsweise im Bereich von 18 bis 100 und insbesondere im Bereich von 20 bis 70 liegt;
b) 1 bis 7 Gew.-% polyalkoxyliertes Polyalkylenimin, das erhältlich ist durch Umsetzung von Polyalkyleniminen mit Alkylenoxiden;
c) 5 bis 15 Gew.-% Alkylethersulfat;
d) weniger als 20 Gew.-% Wasser;
wobei das Gewichtsverhältnis von Alkohol-Polyalkoxylat zu polyalkoxyliertem Polyalkylenimin 2:1 bis 2:3 beträgt und die Waschmittelzubereitung, bezogen auf ihr Gesamtgewicht, weniger als 2 Gew.-% C₈-₁₈-Alkylbenzolsulfonate enthält.

2. Waschmittelzubereitung nach Anspruch 1, wobei die Waschmittelzubereitung, bezogen auf ihr Gesamtgewicht, 1,5 bis 5 Gew.-%, vorzugsweise 2 bis 3 Gew.-% Alkohol-Polyalkoxylat enthält.

3. Waschmittelzubereitung nach einem der vorherigen Ansprüche, wobei die Waschmittelzubereitung, bezogen auf ihr Gesamtgewicht, 1 bis 4 Gew.-%, vorzugsweise 2 bis 3 Gew.-% polyalkoxyliertes Polyalkylenimin enthält.

4. Waschmittelzubereitung nach einem der vorherigen Ansprüche, wobei Gewichtsverhältnis von Alkohol-Polyalkoxylat zu polyalkoxyliertem Polyalkylenimin 3:2 bis 2:3, vorzugsweise 4:3 bis 3:4 beträgt.

5. Waschmittelzubereitung nach einem der vorherigen Ansprüche, wobei die Waschmittelzubereitung, bezogen auf ihr Gesamtgewicht, einen Gesamttensidgehalt von 30 bis 60 Gew.-%, vorzugsweise 40 bis 45 Gew.-% aufweist.

6. Waschmittelzubereitung nach einem der vorherigen Ansprüche, wobei die Waschmittelzubereitung, bezogen auf ihr Gesamtgewicht, 6 bis 13 Gew.-%, vorzugsweise 7 bis 11 Gew.-% Alkylethersulfat enthält.

7. Waschmittelportionseinheit umfassend
i) eine Waschmittelzubereitung nach einem der Ansprüche 1 bis 6
ii) einen wasserlöslichen Film, welcher die Waschmittelzubereitung vollständig umschließt.

8. Waschmittelportionseinheit nach Anspruch 7, wobei die Waschmittelportionseinheit ein Volumen von 12 bis 22 ml, vorzugsweise von 12 bis 16 ml aufweist.

9. Verfahren zur Textilreinigung, bei welchem eine Waschmittelzubereitung nach einem der Ansprüche 1 bis 6 oder eine Waschmittelportionseinheit nach einem der Ansprüche 7 oder 8 in die Waschflotte einer Textilwaschmaschine eingebracht wird.

## Revendications

1. Préparation de détergent fluide, contenant, par rapport à son poids total,
a) 1 à 7 % en poids de polyalcoxylate d'alcool comportant une masse moléculaire M_{w} moyenne en masse dans la plage allant de 600 g/mol à 10 000 g/mol, lequel peut être obtenu par réaction de diols comportant des groupes OH primaires et/ou secondaires, lesquels présentent une masse moléculaire M_{w} dans la plage allant de 60 g/mol à 200 g/mol, avec des oxydes d'alkylène, le polyalcoxylate d'alcool étant choisi parmi des composés de formule générale (I)
où R représente un groupe alkyle linéaire, éventuellement ramifié ou éventuellement cyclique, comportant 1 à 12 atomes de carbone,
R' et R" représentent, indépendamment l'un de l'autre, H, CH₃ ou CH₂CH₃,
n et n' représentent, indépendamment l'un de l'autre, des nombres de 0 à 30, de préférence de 0 à 10, et en particulier de 0 à 5, et
m et m' représentent, indépendamment l'un de l'autre, des nombres de 0 à 30, de préférence de 5 à 20, et en particulier de 12 à 16,
à la condition que la somme n + n' + m + m' soit au moins de 14, de préférence dans la plage allant de 18 à 100, et en particulier dans la plage allant de 20 à 70 ;
b) 1 à 7 % en poids de polyalkylèneimine polyalcoxylée, qui peut être obtenue par réaction de polyalkylèneimines avec des oxydes d'alkylène ;
c) 5 à 15 % en poids d'alkyl éther sulfate ;
d) moins de 20 % en poids d'eau ;
le rapport en poids du polyalcoxylate d'alcool à la polyalkylèneimine polyalcoxylée allant de 2:1 à 2:3 et la préparation de détergent contenant, par rapport à son poids total, moins de 2 % en poids de sulfonate d'alkylbenzène en C₈₋₁₈.

2. Préparation de détergent selon la revendication 1, la préparation de détergent contenant, par rapport à son poids total, 1,5 à 5 % en poids, de préférence 2 à 3 % en poids de polyalcoxylate d'alcool.

3. Préparation de détergent selon l'une des revendications précédentes, la préparation de détergent contenant, par rapport à son poids total, 1 à 4 % en poids, de préférence 2 à 3 % en poids de polyalkylèneimine polyalcoxylée.

4. Préparation de détergent selon l'une des revendications précédentes, le rapport en poids du polyalcoxylate d'alcool à la polyalkylèneimine polyalcoxylée allant de 3:2 à 2:3, de préférence de 4:3 à 3:4.

5. Préparation de détergent selon l'une des revendications précédentes, la préparation de détergent présentant, par rapport à son poids total, une teneur totale en tensioactifs allant de 30 à 60 % en poids, de préférence de 40 à 45 % en poids.

6. Préparation de détergent selon l'une des revendications précédentes, la préparation de détergent contenant, par rapport à son poids total, 6 à 13 % en poids, de préférence 7 à 11 % en poids d'alkyl éther sulfate.

7. Portion unitaire de détergent comprenant
i) une préparation de détergent selon l'une des revendications 1 à 6
ii) un film hydrosoluble qui enveloppe complètement la préparation de détergent.

8. Portion unitaire de détergent selon la revendication 7, la portion unitaire de détergent présentant un volume allant de 12 à 22 ml, de préférence de 12 à 16 ml.

9. Procédé permettant le nettoyage de textiles, dans lequel une préparation de détergent selon l'une des revendications 1 à 6 ou une portion unitaire de détergent selon l'une des revendications 7 ou 8 est introduite dans le bain de lavage d'un lave-linge.

## Claims

1. A flowable detergent preparation containing, based on the total weight thereof,
a) 1 to 7 wt.% alcohol polyalkoxylate having a weight-average molecular weight M_{w} in the range of 600 g/mol to 10,000 g/mol, obtainable by reacting diols having primary and/or secondary OH groups, which diols have a molecular weight M_{w} in the range of 60 g/mol to 200 g/mol, with alkylene oxides, wherein the alcohol polyalkoxylate is selected from compounds of general formula (I)
in which R represents a linear, optionally branched or optionally cyclic alkyl group having 1 to 12 C atoms,
R' and R" are, independently of one another, H, CH₃ or CH₂CH₃,
n and n', independently of one another, represent numbers from 0 to 30, preferably from 0 to 10 and in particular 0 to 5, and
m and m', independently of one another, represent numbers from 0 to 30, preferably from 5 to 20 and in particular from 12 to 16,
with the proviso that the sum n + n' + m + m' is at least 14, preferably in the range of 18 to 100 and in particular in the range of 20 to 70;
b) 1 to 7 wt.% polyalkoxylated polyalkyleneimine, obtainable by reacting polyalkyleneimines with alkylene oxides;
c) 5 to 15 wt.% alkyl ether sulfate; and
d) less than 20 wt.% water;
wherein the weight ratio of alcohol polyalkoxylate to polyalkoxylated polyalkyleneimine is 2:1 to 2:3 and the detergent preparation, based on the total weight thereof, contains less than 2 wt.% C₈₋₁₈ alkylbenzene sulfonates.

2. The detergent preparation according to claim 1, wherein the detergent preparation contains, based on the total weight thereof, 1.5 to 5 wt.%, preferably 2 to 3 wt.%, alcohol polyalkoxylate.

3. The detergent preparation according to one of the preceding claims, wherein the detergent preparation contains, based on the total weight thereof, 1 to 4 wt.%, preferably 2 to 3 wt.%, polyalkoxylated polyalkyleneimine.

4. The detergent preparation according to one of the preceding claims, wherein the weight ratio of alcohol polyalkoxylate to polyalkoxylated polyalkyleneimine is 3:2 to 2:3, preferably 4:3 to 3:4.

5. The washing agent preparation according to one of the preceding claims, wherein the washing agent preparation has, based on the total weight thereof, a total surfactant content of 30 to 60 wt.%, preferably 40 to 45 wt.%.

6. The detergent preparation according to one of the preceding claims, wherein the detergent preparation contains, based on the total weight thereof, 6 to 13 wt.%, preferably 7 to 11 wt.%, alkyl ether sulfate.

7. A detergent portion unit comprising
i) a detergent preparation according to one of claims 1 to 6
ii) a water-soluble film which completely surrounds the detergent preparation.

8. The detergent portion unit according to claim 7, wherein the detergent portion unit has a volume of 12 to 22 ml, preferably 12 to 16 ml.

9. A method for textile cleaning, in which a detergent preparation according to one of claims 1 to 6 or a detergent portion unit according to one of claims 7 or 8 is introduced into the washing liquor of a textile washing machine.
